# EUROPÄISCHE PATENTSCHRIFT

(11) **EP 2 484 262 B1**
(45) Veröffentlichungstag und Bekanntmachung des Hinweises auf die Patenterteilung: **10.04.2013**
(21) Anmeldenummer: 12000719.0
(22) Anmeldetag: 03.02.2012
(51) Int. Cl.: A47L 11/40

(54) **Saugleiste zum Absaugen eines Untergrunds**
Suction strip for draining subsoil
Barrette d'aspiration destinée à aspirer un sous-sol

(30) Priorität: 03.02.2011 DE 202011002421 U
(43) Veröffentlichungstag der Anmeldung: 08.08.2012
(73) Patentinhaber: HEFTER Maschinenbau GmbH & Co. KG, 83209 Prien am Chiemsee (DE)
(72) Erfinder: Hefter, Leonhard, 83083 Rimsting (DE); Leikermoser, Dieter, 83123 Amerang (DE)
(74) Vertreter: Flach, Dieter Rolf Paul

(56) Entgegenhaltungen:
- EP-A2- 0 800 783
- WO-A1-2010/107432
- WO-A2-2007/092322
- FR-A2- 2 044 749
- GB-A- 1 023 394
- US-A- 5 377 382

## Beschreibung

Die vorliegende Erfindung betrifft eine Saugleiste zum Absaugen eines Untergrunds nach dem Oberbegriff des Anspruches 1. Weiterhin betrifft die vorliegende Erfindung eine Sauglippenanordnung für eine Saugleiste.

Saugleisten werden in Bodenbearbeitungseinrichtungen verwendet bzw. verbaut, die wiederum Bestandteile von Bodenbearbeitungsmaschinen sein können. Dabei können diese Saugleisten in einem Gehäuse der Bodenbearbeitungseinrichtung integriert sein, oder können separat in der Bodenbearbeitungsmaschine verbaut sein. Bodenbearbeitungsmaschinen werden beispielsweise zur Säuberung eines Untergrunds eingesetzt, auf dem beispielsweise ein Wasserfilm aufgetragen wird, der von der Saugleiste aufgesaugt wird.

Aus dem Stand der Technik bekannte Saugleisten weisen eine Absaugkammer auf, aus der mittels einem Sauganschluss ein sich in der Absaugkammer befindliches Medium, so wie beispielsweise ein Luft-Wasser-Gemisch oder ein Gemisch aus Luft und Staubpartikeln abgesaugt werden kann. Die Absaugkammer weist dazu eine zum Untergrund hin gerichtete Absaugöffnung auf. An zwei Längsseiten der Absaugkammer sind eine vorlaufende Sauglippe und eine nachlaufende Sauglippe angeordnet, die üblicherweise aus einem elastischen Material bestehen. Die Sauglippen ragen über die Absaugöffnung der Saugleiste hinaus und sind mit dem zu reinigenden Untergrund in Kontakt bringbar. Dabei ist die vorlaufende Sauglippe an der Längsseite der Absaugkammer angeordnet, die in Fahrtrichtung bzw. Verschieberichtung der Saugleiste orientiert ist, und die nachlaufende Sauglippe ist auf der gegenüberliegenden Längsseite der Absaugkammer angeordnet.

Bei den aus dem Stand der Technik bekannten Saugleisten werden die separaten vorlaufenden und nachlaufenden Sauglippen in der Absaugkammer getrennt voneinander befestigt. Die Montage einer entsprechenden Saugleiste ist aufwendig, da die Sauglippen in mehreren Arbeitsschritten separat an der Absaugkammer befestigt werden. Darüber hinaus müssen die Sauglippen für die Montage auf einen Spannring gesteckt werden. Folglich besteht eine aus dem Stand der Technik bekannte Saugleiste aus vielen Einzelteilen, die miteinander verbunden werden müssen.

Die FR 2 044 749 A2 offenbart eine Feuchtigkeitsabsaugdüse für mit einer Saugwirkung arbeitende Reinigungsvorrichtungen. Die Feuchtigkeitsabsaugdüse umfasst einen Düsenkörper, in dem ein aus einem Elastomermaterial gebildetes Quetschorgan eingelassen ist. Das Quetschorgan weist dabei eine dem Aufnahmeraum des Düsenkörpers entsprechende räumliche Form mit einem U-förmigen Querschnitt auf. Das Quetschorgan umfasst in dessen Mittelsteg mehrere Schlitze, durch die Luft und Flüssigkeit ungehindert hindurchströmen können. Das Quetschorgan ist mittels eines Halteteils und mittels Schrauben an dem Düsenkörper befestigt. Weiterhin umfasst die Feuchtigkeitsabsaugdüse eine Filterschiene, die in dem Halteteil befestigt ist.

Die WO 2007/092322 A2 offenbart eine Saugleistenbaugruppe, die ein Wischerblatt mit Befestigungsöffnungen und Positionierungsöffnungen, eine Befestigungsklammer mit Positionierungsstiften und einen Haltebügel mit Positionierungsöffnungen umfasst. Das Wischerblatt ist zwischen der Befestigungsklammer und dem Haltebügel angeordnet und dadurch zwischen diesen gehalten, dass eine Gewindestift jeweils durch in dem Haltebügel, in dem Wischerblatt und die der Befestigungsklammer vorgesehenen Befestigungsöffnungen hindurchgesteckt ist und auf Seiten der Befestigungsklammer und des Haltebügels gesichert ist. Dabei ragen die Positionierungsstifte der Befestigungsklammer durch die Positionierungsöffnungen des Wischerblatts, so dass das Wischerblatt in der richtigen Orientierung zwischen der Befestigungsklammer und dem Haltebügel befestigt ist.

Aufgabe der vorliegenden Erfindung ist die Bereitstellung einer einfacher herzustellenden, leicht montierbaren bzw. demontierbaren, stabileren und kostengünstigeren Saugleiste.

Die Aufgabe wird erfindungsgemäß entsprechend den in Anspruch 1 angegebenen kennzeichnenden Merkmalen gelöst. Vorteilhafte Ausgestaltungen der Erfindung sind in den Unteransprüchen angegeben.

Eine Erfindungsgemäße Saugleiste zum Absaugen eines Untergrunds umfasst einen blattförmigen Sauglippen-Zuschnitt, der eine Durchgangsöffnung aufweist. Dieser Sauglippen-Zuschnitt wird mittels einer Niederhalteeinrichtung in der Absaugkammer befestigt. Dabei passt sich der Sauglippen-Zuschnitt dem U-förmigen Querschnitt der Absaugkammer so an, dass die vorlaufende Sauglippe und die nachlaufende Sauglippe durch sich gegenüberliegende und aus der Absaugöffnung hinaus ragende Längsseitenflächen des Sauglippen-Zuschnitts gebildet sind. Die vorlaufende Sauglippe und die nachlaufende Sauglippe sind somit über einen Mittelabschnitt miteinander verbunden bzw. hängen über diesen Mittelabschnitt miteinander zusammen. Dabei ist die Durchgangsöffnung des Sauglippen-Zuschnitts und der Sauganschluss der Ansaugkammer so zueinander angeordnet, dass diese einen gemeinsamen Durchgang bilden, durch den das abzusaugende Medium abgesaugt werden kann.

Eine erfindungsgemäße Saugleiste weist den Vorteil auf, dass die Saugleiste aus nur wenigen Einzelteilen besteht. Daher ist die Montage einer erfindungsgemäßen Saugleiste vereinfacht. Für die Montage muss lediglich der blattförmige Sauglippen-Zuschnitt auf die Absaugöffnung bzw. die Saugfläche der Absaugkammer positioniert werden und mittels der Niederhalteeinrichtung in die Absaugkammer gedrückt werden. Der aus einem elastischen Material gebildete blattartige Sauglippen-Zuschnitt passt sich dabei der U-förmigen Kontur der Absaugkammer so an, dass die über die Absaugöffnung hinaus ragenden Längsseitenflächen die vorlaufende Sauglippe und die nachlaufende Sauglippe bilden. Dabei müssen die Durchgangsöffnung und der Sauganschluss einen gemeinsamen Durchgang bilden, durch den das abzusaugende Medium abgesaugt werden kann. Eine erfindungsgemäße Saugleiste weist aufgrund der wenigen Einzelteile, aus der diese gebildet ist, eine erhöhte Stabilität auf und ist kostengünstig herzustellen.

Bevorzugt weist dabei der Sauglippen-Zuschnitt zwei vordefinierte Sollbiegelinien auf, entlang derer der Sauglippen-Zuschnitt biegbar ist. Diese Sollbiegelinien verlaufen parallel zu den die Längsseitenflächen begrenzende Längsseiten des Sauglippen-Zuschnitts. Durch die Sollbiegelinien wird der Sauglippen-Zuschnitt in zwei Längsseitenflächen und einen mittigen Mittelabschnitt unterteilt. Dabei entspricht die Form des Mittelabschnitts vorzugsweise der Form der Seite der Absaugkammer, mit die der Mittelabschnitt des Sauglippen-Zuschnitts in direktem Kontakt steht. Aufgrund der Sollbiegelinien können sich die Längsseitenflächen des Sauglippen-Zuschnitts besser der U-förmigen Kontur der Absaugkammer anpassen, da aufgrund der Sollbiegelinien ein kleinerer Biegeradius zwischen den Längsseitenflächen und dem Mittelabschnitt möglich ist.

Bevorzugt verjüngt sich die Saugkammer entlang deren Längsausdehnung zu den Randbereichen hin und weist an den Querseiten Randöffnungen auf. Der mittels der Niederhalteeinrichtung in der Absaugkammer befestigte Sauglippen-Zuschnitt ragt dabei aus den Randöffnungen heraus. Die aus der Saugkammer heraus ragenden Teilbereiche des Sauglippen-Zuschnitts werden durch die Verjüngung der Saugkammer aufeinander zugebogen und stehen miteinander in Kontakt. Bei einer entsprechenden Ausgestaltung der Saugleiste sind die Querseiten der Saugkammer auf eine besonders einfache Art und Weise durch den Sauglippen-Zuschnitt verschlossen, so dass in der Saugkammer zuverlässig ein Unterdruck gegenüber der Umgebung aufgebaut werden kann.

Bevorzugt weist dabei der Sauglippen-Zuschnitt an Querseitenflächen Aussparungen auf, die zu den Längsseitenflächen beabstandet sind. Aufgrund dieser Aussparungen ist gewährleistet, dass die durch die Längsseitenflächen des Sauglippen-Zuschnitts gebildeten vorlaufenden und nachlaufenden Sauglippen im montierten Zustand in einer Ebene liegen, obwohl sich der Sauglippen-Zuschnitt dem sich zu den Randbereichen der Saugkammer verjüngenden Querschnitt anpasst. Hierdurch wird ein ebenes Aufliegen der vorlaufenden Sauglippe und der nachlaufenden Sauglippe auf dem Untergrund gewährleistet.

Die Erfindung wird nachfolgend anhand eines Ausführungsbeispiels erläutert. Dabei zeigen im Einzelnen:
- Figur 1:: eine Explosionszeichnung einer erfindungsgemäßen Saugleiste, die in einem Gehäuse einer Bodenbearbeitungseinrichtung integriert ist;
- Figur 2:: eine perspektivische Darstellung der in Figur 1 gezeigten Saugleiste in einem fortgeschrittenem Montageprozess;
- Figur 3:: eine perspektivische Darstellung der erfindungsgemäßen Saugleiste im montierten Zustand, wobei die Saugleiste in einem Gehäuse einer Bodenbearbeitungseinrichtung integriert ist;
- Figur 4:: eine Draufsicht der in Figur 3 gezeigten Saugleiste; und
- Figur 5:: eine Draufsicht auf eine erfindungsgemäße Sauglippenanordnung zur Verwendung in einer Saugleiste.

In den Figuren 1 bis 4 ist ein Gehäuse 100 einer Bodenbearbeitungseinrichtung 100 dargestellt, in dem eine erfindungsgemäße Saugleiste integriert ist. Das Gehäuse 100 umfasst zwei Einbaumulden, in denen beispielsweise Tellerbürsten eingebaut sein können. Diese können in entgegengesetzt Richtungen angetrieben werden und so ein abzusaugendes Medium, so wie beispielsweise ein Wasserfilm oder ein Luft-Wasser-Gemisch der Saugleiste zuführen.

Die erfindungsgemäße Saugleiste ist in den Figuren 1 und 2 in einem demontierten Zustand dargestellt. Die Saugleiste umfasst eine Absaugkammer 10, einen blattförmigen Sauglippen-Zuschnitt 20 und eine Niederhalteeinrichtung 30. Figuren 3 und 4 zeigen die in dem Gehäuse 100 einer Bodenbearbeitungseinrichtung integrierte erfindungsgemäße Saugleiste in einem montierten Zustand, in dem der Sauglippen-Zuschnitt 20 mittels der Niederhalteeinrichtung 30 in der Absaugkammer 10 befestigt ist.

Die Absaugkammer 10 der Saugleiste ist durch zwei Längsseiten 11, 11' und zwei Querseiten 12 begrenzt. Aus den Figuren 3 und 4 ist ersichtlich, dass die die Grundfläche der Absaugkammer bildende Abschlusswand einen Sauganschluss 13 aufweist, der mit einem Saugkanal verbunden ist. Dieser Saugkanal ist wiederum mit einem Gebläse zur Erzeugung eines Unterdrucks verbunden. Die die Längsseiten 11, 11' und die Querseiten 12 begrenzende Fläche bildet die zum Untergrund hin gerichtete Absaugöffnung 14 bzw. Absaugfläche 14. Entlang der Längsausdehnung der Saugkammer verkleinert sich der Abstand der Längsseiten 11, 11' zueinander, so dass sich die Absaugkammer 10 entlang deren Längsausdehnung zu den Randbereichen hin verjüngt. Dabei weist die Absaugkammer 10 an den beiden Querseiten 12 jeweils eine Randöffnung 15 auf. Die Absaugkammer 10 weist einen quer zu den Längsseiten 11, 11' verlaufenden U-förmigen Querschnitt auf.

Der in Figur 1 oberhalb der Absaugkammer gezeigte blattförmige Sauglippen-Zuschnitt 20 ist in Figur 5 in einer Draufsicht separat dargestellt. Der Sauglippen-Zuschnitt besteht bevorzugt aus einem elastischen Material und umfasst zwei Längsseitenflächen 22, 22', zwei Querseitenflächen 26 und einen Mittelabschnitt 23. Dabei sind die Sollbiegelinien 24 zwischen dem Mittelabschnitt 23 und den zwei Längsseitenflächen 22, 22' angeordnet. Die Oberfläche des Sauglippen-Zuschnitts 20 kann glatt und eben ausgestaltet sein. Jedoch kann die Oberfläche des Sauglippen-Zuschnitts auch eine Wellenstruktur mit Wellenkämmen und Wellentälern aufweisen, die sich von einer Längsseite 22 zur anderen Längsseite 22' erstrecken.

Die Sollbiegelinien 24 können beispielsweise durch eine Vorbiegung des Sauglippen-Zuschnitts 20 erzeugt werden. Weiterhin können die Sollbiegelinien 24 auch durch eine Verjüngung der Materialstärke des Sauglippen-Zuschnitts 20 realisiert sein. Eine weitere Möglichkeit zur Erzeugung der Sollbiegelinien 24 ist ein Anschneiden bzw. Einschneiden des Sauglippen-Zuschnitts 20, wobei darauf zu achten ist, dass die Längsseitenflächen 22, 22' durch den Mittelabschnitt 23 verbunden bleiben müssen. Bei einer Ausgestaltung des Sauglippen-Zuschnitts 20 aus einem eine Wellenstruktur aufweisenden blattförmigen Material mit Wellenkämmen und Wellentälern können die Sollbiegelinien 24 durch Anschneiden bzw. Einschneiden der Wellenkämme realisiert sein.

Im Mittelbereich des Mittelabschnitts 23 ist eine Durchgangsöffnung 21 angeordnet. Neben der Durchgangsöffnung 21 sind zu den Querseiten des Sauglippen-Zuschnitts 20 hin zwei Halteeinrichtungen 28 in Form von Halteöffnungen 28 vorgesehen. Der Sauglippenzuschnitt 20 weist an den Querseitenflächen 26 Aussparungen 27 auf, die zu den Längsseitenflächen 22, 22' hin beabstandet sind.

Die vorlaufende Sauglippe 16 und die nachlaufende Sauglippe 16' der Saugleiste werden dadurch gebildet, dass der Sauglippen-Zuschnitt 20 mittels der in den Figuren 1 und 2 einstückig ausgebildeten Niederhalteeinrichtung in der Absaugkammer 10 befestigt wird. Die Niederhalteeinrichtung 30 weist eine Öffnung 31 und zwei Befestigungseinrichtungen 32 in Form von Haltestiften 32 auf. Im montierten Zustand ist die Öffnung 31 oberhalb der Durchgangsöffnung 21 des SaugplippenZuschnitts 20 positioniert, damit ein funktionstüchtiger Saugkanal geschaffen ist. Die Niederhalteeinrichtung 30 muss nicht notwendigerweise einstückig ausgebildet sein, sondern kann auch mehrstückig ausgebildet sein.

Der Sauglippen-Zuschnitt 20 wird mittels der Niederhalteeinrichtung 30 in die Absaugkammer 10 gedrückt, so dass sich der Sauglippen-Zuschnitt 20 dem U-förmigen Querschnitt der Absaugkammer 10 anpasst. Der Mittelabschnitt 23 des Sauglippen-Zuschnitts 20 liegt dann an der Wand der Absaugkammer 10 an, in der der Sauganschluss 13 ausgebildet ist. Dabei bilden die Durchgangsöffnung 21 des Sauglippen-Zuschnitts 20 und der Sauganschluss 13 einen gemeinsamen Durchgang, da die Durchgangsöffnung 21 oberhalb der Ansaugöffnung 13 angeordnet ist. Die Längsseitenflächen 22, 22' werden um die Sollbiegelinien 24 gebogen und schmiegen sich an die Längsseiten 11, 11' der Absaugkammer 10. Dabei ist die Querausdehnung der Längsseitenflächen 22, 22' größer als die entsprechende Querausdehnung der Längsseiten 11, 11' der Absaugkammer 10, so dass die Längsseitenflächen 22, 22' aus der Absaugöffnung 14 der Absaugkammer 10 heraus ragen. Somit bildet die Längsseitenfläche 22 die vorlaufende Sauglippe 16, und die Längsseitenfläche 22' bildet die nachlaufende Sauglippe 16'. Dabei sind die Längsseitenflächen 22, 22' über den Mittelabschnitt 23 miteinander verbunden.

Die Haltestifte 32 der Niederhalteeinrichtung 30 ragen im montierten Zustand durch die Halteöffnungen 28 des Sauglippen-Zuschnitts 20 und ragen ebenfalls durch die Wandung der Absaugkammer 10, in der der Sauganschluss 13 vorgesehen ist. An der Außenseite der Saugleiste können die Haltestift gesichert werden. Dadurch ist ein Verschieben des Sauglippen-Zuschnitts 20 gegenüber der Absaugkammer 10 nicht möglich.

Aus den Figuren 3 und 4 ist ersichtlich, dass der Sauglippen-Zuschnitt 20 im montierten Zustand aus den Randöffnungen 15 heraus ragt. Dabei werden die aus der Saugkammer 10 heraus ragenden Teilbereiche 25 des Sauglippen-Zuschnitts 20 durch die Verjüngung der Saugkammer 10 aufeinander zu gebogen und stehen miteinander in Kontakt. Aufgrund des in der Saugkammer 10 erzeugten Unterdrucks werden in den Teilbereichen 25 die Längsseitenflächen 22 und 22' aufeinander zugedrückt.

Aus Figur 3 ist ersichtlich, dass die vorlaufende Sauglippe 16, 22 ein wenig weiter aus der Absaugkammer 10 herausragt als die nachlaufende Sauglippe 16', 22'. Weiterhin ist es aber auch möglich, dass die vorlaufende Sauglippe 16, 22 und die nachlaufende Sauglippe 16', 22' in einer Ebene liegen. Zumindest ragt aber die vorlaufende Sauglippe 16, 22 über die gesamte Längsseite 11 gleich weit aus der Absaugkammer 10. Selbiges gilt für die nachlaufende Sauglippe 16', 22' bezüglich der Längsseite 11' der Absaugkammer 10. Diese ebene Ausgestaltung der vorlaufenden Sauglippe 16, 22 und der nachlaufenden Sauglippe 16', 22' wird trotz Verjüngung der Absaugkammer dadurch möglich, dass der Sauglippen-Zuschnitt 20 an den Querseitenflächen 26 die Aussparungen 27 aufweist. Ohne entsprechende Aussparungen 27 an den Querseitenflächen 26 würden in den Randbereichen der Saugkammer 10, in denen sich der Querschnitt der Saugkammer 10 verjüngt, die Längsseitenflächen 22, 22' weiter aus der Absaugöffnung 14 heraus ragen als die Längsseitenflächen 22, 22' im Mittelbereich der Absaugkammer 10, wo der Querschnitt dieser nicht verjüngt ist.

### Bezugszeichenliste:

- 10: Absaugkammer
- 11, 11': Längsseite (der Absaugkammer)
- 12: Querseite (der Absaugkammer)
- 13: Sauganschluss (der Absaugkammer)
- 14: Absaugöffnung (der Absaugkammer)
- 15: Randöffnung (der Absaugkammer)
- 16: vorlaufende Sauglippe
- 16': nachlaufende Sauglippe
- 20: Sauglippen-Zuschnitt
- 21: Durchgangsöffnung (des Sauglippen-Zuschnitts)
- 22, 22': Längsseitenfläche (des Sauglippen-Zuschnitts)
- 23: Mittelabschnitt (des Sauglippen-Zuschnitts)
- 24: Sollbiegelinie (des Sauglippen-Zuschnitts)
- 25: Teilbereich (des Sauglippen-Zuschnitts)
- 26: Querseitenfläche (des Sauglippen-Zuschnitts)
- 27: Aussparung (des Sauglippen-Zuschnitts)
- 28: Halteeinrichtung (des Sauglippen-Zuschnitts)
- 30: Niederhalteeinrichtung
- 31: Öffnung der Niederhalteeinrichtung
- 32: Befestigungseinrichtung der Niederhalteeinrichtung
- 100: Bodenbearbeitungseinrichtungsgehäuse

## Patentansprüche

1. Saugleiste zum Absaugen eines Untergrunds, umfassend:
- eine Absaugkammer (10) mit zwei Längsseiten (11, 11'), zwei Querseiten (12), einem Sauganschluss (13) und einer zum Untergrund hin gerichteten Absaugöffnung (14);
- die Absaugkammer (10) weist einen quer zur deren Längsseiten (11, 11') verlaufenden U-förmigen Querschnitt auf;
- in der Absaugkammer (10) ist entlang der zwei Längsseiten (11, 11') eine vorlaufende Sauglippe (16) und eine nachlaufende Sauglippe (16') angeordnet, die aus der Absaugkammer (10) über die Absaugöffnung (14) hinausragen und mit dem Untergrund in Kontakt bringbar sind;
**gekennzeichnet durch**:
- einen blattförmigen Sauglippen-Zuschnitt (20) mit einer Durchgangsöffnung (21);
- der Sauglippen-Zuschnitt (20) wird mittels einer Niederhaltereinrichtung (30) in der Absaugkammer (10) befestigt;
- der Sauglippen-Zuschnitt (20) passt sich dem U-förmigen Querschnitt der Absaugkammer (10) so an, dass die vorlaufende Sauglippe (16) und die nachlaufende Sauglippe (16') **durch** sich gegenüberliegende und aus der Absaugöffnung (14) hinausragende Längsseitenflächen (22, 22') gebildet sind, so dass die vorlaufende Sauglippe (16, 22) und die nachlaufende Sauglippe (16', 22') über einen Mittelabschnitt (23) zusammenhängen;
- die Durchgangsöffnung (21) und der Sauganschluss (13) sind so zueinander angeordnet, dass diese einen gemeinsamen Durchgang bilden.

2. Saugleiste nach Anspruch 1, **dadurch gekennzeichnet, dass** der Sauglippen-Zuschnitt (20) zwei vordefinierte Sollbiegelinien (24) aufweist, entlang derer der Sauglippen-Zuschnitt (20) biegbar ist.

3. Saugleiste nach einem der vorangehenden Ansprüche, **gekennzeichnet durch**:
- die Saugkammer (10) verjüngt sich entlang deren Längsausdehnung zu den Randbereichen hin und weist an deren Querseiten (12) Randöffnungen (15) auf;
- der Sauglippen-Zuschnitt (20) ragt aus den Randöffnungen (15) heraus;
- aus der Saugkammer (10) herausragende Teilbereiche (25) des Sauglippen-Zuschnitts (20) werden **durch** die Verjüngung der Saugkammer (10) aufeinander zu gebogen und stehen miteinander in Kontakt.

4. Saugleiste nach Anspruch 3, **dadurch gekennzeichnet, dass** der Sauglippen-Zuschnitt (20) an Querseitenflächen (26) zu den Längsseitenflächen (22, 22') beabstandete Aussparungen (27) aufweist.

5. Saugleiste nach Anspruch 3 oder 4, **dadurch gekennzeichnet, dass** die sich in den Teilbereichen (25) berührenden Längsseitenflächen (22, 22') des Sauglippen-Zuschnitts (20) miteinander verbunden sind.

6. Saugleiste nach einem der vorangehenden Ansprüche, **dadurch gekennzeichnet, dass** der Sauglippen-Zuschnitt (20) aus einem eine Wellenstruktur aufweisendem blattförmigen Material mit Wellenkämmen und Wellentälern gebildet ist, wobei sich die Wellenkämme und die Wellentäler von einer Längseite (22) zur anderen Längsseite (22') des Sauglippen-Zuschnitts (20) erstrecken.

7. Sauglippenanordnung für eine Saugleiste nach einem der vorangehenden Ansprüche, umfassend einen blattförmigen Sauglippen-Zuschnitt (20) mit einer Durchgangsöffnung (21), zwei Längsseitenflächen (22, 22'), zwei Querseitenflächen (26) und ein die beiden Längsseitenflächen (22, 22') verbindender Mittelabschnitt (23), **dadurch gekennzeichnet, dass** der Sauglippen-Zuschnitt (20) dazu ausgebildet ist, dass im montierten Zustand des Sauglippen-Zuschnitts (20) mit der Saugleiste:
- die vorlaufende Sauglippe (16) und die nachlaufende Sauglippe (16') durch sich gegenüberliegende und aus der Absaugöffnung (14) hinausragende Längsseitenflächen (22, 22') gebildet sind, so dass die vorlaufende Sauglippe (16, 22) und die nachlaufende Sauglippe (16', 22') über den Mittelabschnitt (23) zusammenhängen; und
- die Durchgangsöffnung (21) des Sauglippen-Zuschnitts (20) und der Sauganschluss (13) der Absaugkammer (10) einen gemeinsamen Durchgang bilden.

8. Sauglippenanordnung nach Anspruch 8, **dadurch gekennzeichnet, dass** der Sauglippen-Zuschnitt (20) ferner zwei zwischen dem Mittelabschnitt (23) und den zwei Längsseitenflächen (22, 22') angeordnete Sollbiegelinien (24) umfasst, entlang derer der Sauglippen-Zuschnitt (20) biegbar ist.

9. Sauglippenanordnung nach Anspruch 7 oder 8, **dadurch gekennzeichnet, dass** der Sauglippen-Zuschnitt (20) an den Querseitenflächen (26) zu den Längsseitenflächen (22, 22') beabstandete Aussparungen (27) aufweist.

10. Bodenbearbeitungseinrichtung (100) mit einer Saugleiste nach einem der Ansprüche 1 bis 6.

## Claims

1. Suction strip for vacuuming a subfloor, comprising:
- a suction chamber (10) comprising two longitudinal sides (11, 11'), two transverse sides (12), a suction port (13) and a suction opening (14) directed towards the subfloor;
- the suction chamber (10) has a U-shaped cross-section extending transverse to the longitudinal sides (11, 11') of said chamber;
- a leading suction lip (16) and a trailing suction lip (16') are arranged along the two longitudinal sides (11, 11') in the suction chamber (10), project out of the suction chamber (10) via the suction opening (14) and can be brought into contact with the subfloor;
**characterised by**:
- a sheet-like suction lip blank (20) comprising a passage opening (21);
- the suction lip blank (20) being fastened in the suction chamber (10) by means of a blank holder device (30);
- the suction lip blank (20) being adapted to the U-shaped cross-section of the suction chamber (10) such that the leading suction lip (16) and the trailing suction lip (16') are formed by opposing longitudinal side faces (22, 22') which project out of the suction opening (14), such that the leading suction lip (16, 22) and the trailing suction lip (16', 22') are linked via a central portion (23);
- the passage opening (21) and the suction port (13) being arranged relative to one another such that they form a common passage.

2. Suction strip according to claim 1, **characterised in that** the suction lip blank (20) has two predefined bending lines (24), along which the suction lip blank (20) can be bent.

3. Suction strip according to any of the preceding claims, **characterised in that**:
- the suction chamber (10) tapers along the longitudinal extension thereof towards the edge regions and comprises edge openings (15) on its transverse sides (12);
- the suction lip blank (20) projects out of the edge openings (15);
- sub-regions (25) of the suction lip blank (20) which project out of the suction chamber (10) are bent towards one another by the tapering of the suction chamber (10) and are in mutual contact.

4. Suction strip according to claim 3, **characterised in that** the suction lip blank (20) comprises recesses (27) on transverse side faces (26), which recesses are at a distance from the longitudinal side faces (22, 22').

5. Suction strip according to either claim 3 or claim 4, **characterised in that** the longitudinal side faces (22, 22') of the suction lip blank (20) which are in contact in the sub-regions (25) are interconnected.

6. Suction strip according to any of the preceding claims, **characterised in that** the suction lip blank (20) is formed from a sheet-like material which has a wave structure and has wave crests and wave troughs, the wave crests and wave troughs extending from one longitudinal side (22) to the other longitudinal side (22') of the suction lip blank (20).

7. Suction lip assembly for a suction strip according to any of the preceding claims, comprising a sheet-like suction lip blank (20) comprising a passage opening (21), two longitudinal side faces (22, 22'), two transverse side faces (26) and a central portion (23) which connects the two longitudinal side faces (22, 22'), **characterised in that** the suction lip blank (20) is formed such that, when the suction lip blank (20) is assembled with the suction strip:
- the leading suction lip (16) and the trailing suction lip (16') are formed by opposing longitudinal side faces (22, 22') which project out of the suction opening (14), such that the leading suction lip (16, 22) and the trailing suction lip (16', 22') are linked via the central portion (23); and
- the passage opening (21) of the suction lip blank (20) and the suction port (13) of the suction chamber (10) form a common passage.

8. Suction lip assembly according to claim 8, **characterised in that** the suction lip blank (20) further comprises two predetermined bending lines (24) which are arranged between the central portion (23) and the two longitudinal side faces (22, 22'), along which lines the suction lip blank (20) can be bent.

9. Suction lip assembly according to either claim 7 or claim 8, **characterised in that** the suction lip blank (20) comprises recesses (27) on the transverse side faces (26), which recesses are at a distance from the longitudinal side faces (22, 22').

10. Floor treatment device (100) comprising a suction strip according to any of claims 1 to 6.

## Revendications

1. Réglette d'aspiration pour aspirer un sol, comprenant :
- une chambre d'aspiration (10) avec deux côtés allongés (11, 11'), deux côtés transversaux (12), un raccord d'aspiration (13) et une ouverture d'aspiration (14) dirigée vers le sol ;
- la chambre d'aspiration (10) présente une section transversale en forme de U s'étendant transversalement à ses côtés allongés (11, 11') ;
- une lèvre d'aspiration antérieure (16) et une lèvre d'aspiration postérieure (16') sont agencées dans la chambre d'aspiration (10) le long des deux côtés allongés (11, 11'), lesquelles dépassent hors de la chambre d'aspiration (10) au-delà de l'ouverture d'aspiration (14) et peuvent être amenées en contact avec le sol ;
**caractérisée par**
- un flan de lèvre d'aspiration (20), en forme de feuille, avec une ouverture traversante (21) ;
- le flan de lèvre d'aspiration (20) est fixé dans la chambre d'aspiration (10) au moyen d'un dispositif de maintien vers le bas (30) ;
- le flan de lèvre d'aspiration (20) s'adapte à la section transversale en forme de U de la chambre d'aspiration (10) de telle façon que la lèvre d'aspiration antérieure (16) et la lèvre d'aspiration postérieure (16') sont formées par des surfaces latérales allongées (22, 22') mutuellement opposées et faisant saillie hors de l'ouverture d'aspiration (14), de sorte que la lèvre d'aspiration antérieure (16, 22) et la lèvre d'aspiration postérieure (16', 22') tiennent ensemble via un tronçon médian (23) ; et
- l'ouverture traversante (21) et le raccord d'aspiration (13) sont agencés l'un par rapport à l'autre d'une telle manière qu'ils forment une traversée commune.

2. Réglette d'aspiration selon la revendication 1, **caractérisée en ce que** le flan de lèvre d'aspiration (20) présente deux lignes de flexion de consigne (24) prédéfinies le long desquelles le flan de lèvre d'aspiration (20) peut être fléchi.

3. Réglette d'aspiration selon l'une des revendications précédentes, **caractérisée en ce que** :
- la chambre d'aspiration (10) se rétrécit le long de son extension longitudinale vers les zones de bordure et présente des ouvertures de bordure (15) au niveau de ses côtés transversaux (12) ;
- le flan de lèvre d'aspiration (20) dépasse hors des ouvertures de bordure (15) ;
- des zones partielles (25) du flan de lèvre d'aspiration (20) qui dépassent hors de la chambre d'aspiration (10) sont cintrées l'une vers l'autre en raison du rétrécissement de la chambre d'aspiration (10) et sont en contact l'une avec l'autre.

4. Réglette d'aspiration selon la revendication 3, **caractérisée en ce que** le flan de lèvre d'aspiration (20) comporte des évidements (27) écartés des surfaces latérales allongées (22, 22') au niveau des surfaces latérales transversales (26).

5. Réglette d'aspiration selon la revendication 3 ou 4, **caractérisée en ce que** les surfaces latérales allongées (22, 22'), en contact dans les zones partielles (25), du flan de lèvre d'aspiration (20) sont reliées les unes aux autres.

6. Réglette d'aspiration selon l'une des revendications précédentes, **caractérisée en ce que** le flan de lèvre d'aspiration (20) est formé à partir d'un matériau en forme de feuille, présentant une structure ondulée, avec des sommets et des vallées d'ondulations, les sommets et les vallées d'ondulations s'étendant depuis un côté allongé (22) jusqu'à l'autre côté allongé (22') du flan de lèvre d'aspiration (20).

7. Agencement de lèvres d'aspiration pour une réglette d'aspiration selon l'une des revendications précédentes, comprenant un flan de lèvre d'aspiration (20) en forme de feuille avec une ouverture traversante (21), deux surfaces latérales allongées (22, 22'), deux surfaces latérales transversales (26), et un tronçon médian (23) qui relie les deux surfaces latérales allongées (22, 22'),
**caractérisé en ce que** le flan de lèvre d'aspiration (20) est réalisé de telle façon que, dans l'état monté du flan de lèvre d'aspiration (20) avec la réglette d'aspiration :
- la lèvre d'aspiration antérieure (16) et la lèvre d'aspiration postérieure (16') sont formées par des surfaces latérales allongées (22, 22') mutuellement opposées et dépassant hors de l'ouverture d'aspiration (14), de sorte que la lèvre d'aspiration antérieure (16, 22) et la lèvre d'aspiration postérieure (16', 22') tiennent ensemble via le tronçon médian (23) ; et
- l'ouverture traversante (21) du flan de lèvre d'aspiration (20) et le raccord aspiration (13) de la chambre d'aspiration (10) forment une traversée commune.

8. Agencement de lèvres d'aspiration selon la revendication 8, **caractérisé en ce que** le flan de lèvre d'aspiration (20) comporte en outre deux lignes de flexion de consigne (24), agencées entre le tronçon médian (23) et les deux surfaces latérales allongées (22, 22') et le long desquelles le flan de lèvre d'aspiration (20) peut être fléchi.

9. Agencement de lèvres d'aspiration selon la revendication 7 ou 8, **caractérisé en ce que** le flan de lèvre d'aspiration (20) comporte des évidements (27), sur les surfaces latérales transversales (26), écartés des surfaces latérales allongées (22, 22').

10. Système de traitement de sol (100) comprenant une réglette d'aspiration selon l'une des revendications 1 à 6.
